# EUROPÄISCHE PATENTSCHRIFT

(11) **EP 0 411 354 B1**
(45) Veröffentlichungstag und Bekanntmachung des Hinweises auf die Patenterteilung: **14.06.1995**
(21) Anmeldenummer: 90113228.2
(22) Anmeldetag: 11.07.1990
(51) Int. Cl.: B65H 19/10, B65H 16/06

(54) **Vorrichtung zum automatischen Spannen einer Spule aus bandförmigem Material**
Device for the automatic tensioning of a roll of band-like material
Dispositif à tensionner automatiquement un rouleau de matériel en forme de bande

(30) Priorität: 04.08.1989 IT 2144489
(43) Veröffentlichungstag der Anmeldung: 06.02.1991
(73) Patentinhaber: OFFICINE MECCANICHE GIOVANNI CERUTTI S.p.A., 15033 Casale Monferrato (Alessandria) (IT)
(72) Erfinder: Cardano, Mario, I-15033 Casale Monferrato (IT)
(74) Vertreter: Mayer, Hans Benno, Dipl.-Ing.

(56) Entgegenhaltungen:
- US-A- 3 246 858

## Beschreibung

Die vorstehende Erfindung betrifft eine Vorrichtung zum automatischen Spannen einer Spule aus bandfoermigem Material, z. B. einer Papierbahn, die in einer Rotationsdruckmaschine bearbeitet wird.

Am Einlauf und Auslauf von Rotationsdruckmaschinen ist ueblicherweise je eine Spulenaufnahmevorrichtung vorgesehen, die im wesentlichen von zwei, um eine horizontale Welle schwenkbaren Armen besteht. Zwischen diesen Armen werden drehbar Papierspulen gelagert.

Sobald der Papiervorrat auf der einen Spule seinem Ende zugeht, wird unter Verwendung bekannter Vorrichtungen eine Verschwenkbewegung der Haltearme der Spulenaufnahmevorrichtung um 180° eingeleitet. Dadurch wird der Druckmaschine das Papierband der zweiten Spule oder Ersatzspule zugeleitet.

Im Anschluss daran muss die leere Spule durch eine neue, volle Spule ersetzt werden, die dann in Wartestellung verbleibt, um jene Spule zu ersetzen, von der gerade das Papier abgezogen und in die Druckmaschine eingespeist wird.

Um den Spulenwechsel vornehmen zu koennen, sind mechanische Spannvorrichtungen bekannt geworden, die z. B. aus einer Huelse bestehen, die in den Kern der Spule seitlich eingesetzt werden und in diesem durch Schraubverbindungen befestigt werden.

Zum Austausch bzw. zum Montieren der Spule mit hohlem Kern ist es erforderlich, die Spann- und Loesevorgaenge unter Zuhilfenahme von grossen Spannmuttern vorzunehmen, die von Hand angezogen oder geloest werden. Diese Tatsache gestaltet das Spannen und Loesen der Papierspulen aeusserst arbeitsaufwendig und bedarf erheblicher Zeit. Gleichzeitig stellt das Austauschen der Spulen ein Gefahrenmoment fuer das Bedienungspersonal dar.

Es sind auch andere Spanneinrichtungen fuer Papierspulen bekannt geworden, die konische Dorne aufweisen, die von pneumatischen Zylindereinheiten betaetigt werden. In diesem Fall werden die Dorne in einen rohrfoermigen Spulenkern eingesetzt, um unter Einwirkung des Druckmediums die Spule zwischen den beiden Armen der Spulenwechselvorrichtung zu halben und zu spannen.

Diese Spannvorrichtungen sind nicht besonders zuverlaessig, z. B. bei Druckabfall tritt ein Flattern des Papierbandes ein, mit der Gefahr, dass dieses Flattern zu einem Abriss der zugefuehrten Papierbahn und zu laengerer Stillstandszeit der Maschine fuehrt.

Des weiteren besteht die Gefahr, dass sich die Spanndorne bei Druckabfall vom Spulenkern loesen.

Aus der US-A-3 246 858 ist eine Vorrichtung zum automatischen Verriegeln einer Spule bekannt, die eine Halterung zur Aufnahme eines von der Spule abstehenden Lagerzapfens aufweist. Die Halterung besteht aus einer zu oeffnenden Aufnahme fuer den Lagerzapfen und aus einer um die Aufnahme herum angeordneten, beweglichen Huelse zum Abdecken oder Freigeben der Aufname.

Beruecksichtigt man, dass in Rotationsdruckmaschinen das Wechseln der Papierspulen auch mehrmals stuendlich erfolgt, so kann man verstehen, dass das Bestreben, den Spulenwechselvorgang in einer Rotationsdruckmaschine schneller und gleichzeitig sicherer zu gestalten, nicht nur zu einer Verbesserung des Leistungsgrades der Spulenwechselvorrichtung fuehrt, sondern gleichzeitig ermoeglicht, die Spulen mit groesserer Sicherheit zu spannen und mit geringeren Kosten auszutauschen.

Es ist Aufgabe der vorstehenden Erfindung, eine Vorrichtung zum Lagern und automatischen Spannen einer Spule fuer bandfoermiges Material, das in einer Rotationsdruckmaschine bearbeitet werden kann, vorzuschlagen, und durch die vorgeschlagene Vorrichtung das Wechseln der Spulen mit hoher Geschwindigkeit und Sicherheit durchzufuehren, um gleichzeitig die fuer den Spulenwechselvorgang erforderlichen Zeiten zu senken und gleichzeitig groesstmoegliche Sicherheit fuer das Bedienungspersonal zu bieten und ein sicheres Spannen der Spule auch bei Druckabfall in den Hydraulik- oder Pneumatikleitungen zu gewaehrleisten.

Erfindungsgemaess wird diese Aufgabe durch die Merkmale des Anspruchs 1 geloest.

Weitere Vorteile der Erfindung koennen der nun folgenden Beschreibung, den Unteranspruechen und den beigefuegten Zeichnungen entnommen werden.

Der Erfindungsgegenstand wird nun genauer anhand eines Ausfuehrungsbeispieles beschrieben und in den beigefuegten Zeichnungen dargestellt.

Es zeigen:
Fig. 1 in schematischer Ansicht eine bekannte Spulenwechselvorrichtung fuer eine Rotationsdruckmaschine;
Fig. 2 im Schnitt ein Detail der erfindungsgemaessen Haltevorrichtung zur Aufnahme der Nabe einer Spule; und
Fig. 3 in Ansicht sowie im Schnitt entlang der Line III-III der Fig. 2, die Vorrichtung gemaess Fig. 2. Wie der Fig. 1 zu entnehmen ist, weist die Spulenwechselvorrichtung 1 eine horizontal angeordnete Welle 2 auf, die mit Armen 3 und 4 bestueckt ist, die radial von der Welle 2 abstehen.

An jedem Ende der Arme 3 und 4 sind Aufnahme- und Spannvorrichtungen gemaess der vorstehenden Erfindung vorgesehen. Diese Vorrichtungen sind gesamthaft mit 5 gekennzeichnet.

Die Vorrichtungen 5 nehmen unter Zuhilfenahme von Haben 6, Spulen 7 des zu bedruckenden Materials (z.B. einer Papierbahn) auf.

In bekannter Weise werden die Arme 3 und 4 verschwenkt, um eine volle Spule in Abwickelstellung zu bringen; in der Zwischenzeit wird eine leere Spule durch eine volle Spule ersetzt.

Da die Vorrichtungen zum Auswechseln der Spulen, sowohl fuer das Abziehen der Papierbahn als auch fuer das Einsetzen voller Papierspulen, aus dem Stand der Technik bekannt sind, kann auf eine genaue Beschreibung dieser Einrichtungen verzichtet werden. Es ist ferner zu beruecksichtigen, dass sich die vorstehende Erfindung ausschliesslich auf die Halte- und Spannreinrichtung 5 bzw. die Entriegelvorrichtung fuer die Naben 6 der Spulen bezieht.

Der Fig. 2 kann entnommen werden, dass die Vorrichtung 5 zur Aufnahme der Nabe 6 einer Spule 7 am Ende eines Armes 3 bzw. 4 angeordnet ist.

Die Vorrichtung 5 besteht im wesentlichen aus einem zylinderfoermigen, rohrartigen Koerper 8, der Halbschalen 11 und 15 aufnimmt. Der rohrartige Koerper 8 ist unter Zuhilfenahme von Waelzlagern 9 drehbar an den Enden der Arme 3, 4 montiert.

Der Rohrkörper 8 weist an seiner Vorderseite eine Auflageplatte 10 auf, die in der Halbschale 11 angeordnet ist. Die Halbschale 11 nimmt ein Ende 6a der Nabe 6 der Spule 7 auf. Jedes Ende 6a der entsprechenden Nabe 6 weist an seiner Unterseite eine flache Abfraesung auf, die eine Ebene 6b bildet, mit der die Nabe 6 auf der Auflageplatte 10 aufliegt.

Im Rohrkörper 8 ist eine doppeltwirkender Kolben 12 angeordnet. Sobald eine Kammer 13 mit einem Druckmittel beaufschlagt wird, erfolgt ein Verschieben des Kolbens 12 in Richtung des Pfeiles (f), wogegen bei Beaufschlagung einer Kammer 14 ein Verschieben des Kolbens in Pfeilrichtung (g) erfolgt. Das Vorderteil des Kolbens 12 ist oberseitig als Halbschale 15 ausgebildet. Die Halbschale 15 ist in der in Fig. 2 dargestellten Stellung vollstaendig in den Innenraum des Rohrkörpers 8 eingefahren. Wird hingegen die Kammer 14 mit einem Druckmittel beaufschlagt, so wird der Kolben 12 und daher auch die Halbschale 15 in Richtung des Pfeiles (g) verfahren, was ein Ausfahren der Halbschale 15 aus dem Rohrkörper 8 zur Folge hat. Die Halbschale wird in die Position 15', die mit Strichpunktlinien dargestellt ist, verfahren.

Im ausgefahrenen Zustand (15') der Halbschale 15 wird das obere Teilstueck der Nabe 6, 6a ebenfalls von der verschiebbaren Halbschale 15 abgedeckt. In vorteilhafter Weise wird die Kolbenzylindereinheit 12-14 (ueber einen bekannten Drehstutzen 16) mit Druckluft P beaufschlagt. Der Kolben 12 nimmt an seiner Vorderseite einen Zentrierstift 17 auf, der fest angeordnet ist oder aber in Axialrichtung beweglich angeordnet sein kann. In diesem Fall wird der Zentrierstift 17 in vorteilhafter Weise durch eine Feder vorgespannt. Der Zentrierstift 17 ist in ein axiales Sackloch, das in das Ende 6a der Nabe 6 eingearbeitet ist, einsetzbar. Der Vorteil der Vorsehung des mit dem als Zentrierbohrung 18 ausgebildeten Sackloch der Nabe 6 in Wirkverbindung bringbaren Zentrierstiftes 17 ist in der Tatsache zu sehen, dass nach Durchfuehrung des Schliesshubes des Kolbens 12 das Ende 6a der Nabe 6 nicht nur von der oberen Halbschale 15 umschlossen wird, sondern dass der Zentrierstift 17 auch in die entsprechende Zentrierbohrung 18 der Nabe 6 eintritt, wodurch neben einem Lageausgleich der Spule 7 zwischen zwei sich gegenueberliegenden Aufnahme- und Spannvorrichtungen gleichzeitig eine zusaetzliche Halterung der Spule 7 durch den Zentrierstift 17 erzielt wird. Somit liegt die Gesamtbelastung der Spule 7 nicht ausschliesslich auf der Auflageplatte 10 der unteren Halbschale 11, sondern wird auch durch den Zentrierstift 18 der oberen Halbschale 15 und somit vom Rohrkörper 8 aufgenommen.

Wie der Fig. 2 zu entnehmen ist, ist in die Arme 3, 4 eine einfach wirkende Kolben-Zylindereinheit 19-21 eingesetzt, d.h. ein Zylinder, der in einer Richtung durch ein Federmittel 20 beaufschlagt wird.

Die Kolben-Zylindereinheit 19-21, die in die Arme 3 und 4 eingebaut ist, weist einen Stift 21 auf, der mit einer Bohrung 22 in Verbindung bringbar ist. Die Bohrung 22 ist in den Rohrkörper 8 eingebracht, der drehbar vom Waelzlager 9 aufgenommen ist. Die Bohrung 22 ist in dem drehbar gelagerten Koerper 8 derartig angeordnet, dass bei in die Bohrung 22 eingefahrenem Stift 21, die untere Halbschale 11 und die Auflageplatte 10 genau in horizontaler Lage angeordnet sind, um die angefraeste Ebene 6b der Nabe 6, 6a auf der horizontal angeordneten Auflageplatte 10 aufzunehmen.

Um zu vermeiden, dass der Stift 21 versehentlich in die Bohrung 22 eindringen kann, ist im Inneren der Kolben-Zylindereinheit 19-21 eine Feder 20 vorgesehen, die bei fehlendem Druckmittel einen Kolben 19 in seine Ruhelage verschiebt, d. h. in eine Stellung, in der der Stift 21 nicht mit der Bohrung 22 des Zylinders 8 in Wirkverbindung tritt. Nur beim Wechseln der Spule wird der Kolben-Zylindereinheit 19-21 ein Druckmittel, z.B. Druckluft zugefuehrt, um ein Verschieben des Stiftes 21 zusammen mit einer Kompression des Federmittels 20 vorzunehmen und das Eintreten des Stiftes 21 in die Bohrung 22 zu bewirken. Somit wird die untere Halbschale in der gewuenschten Lage verriegelt und in einer Lage festgelegt, in der es moeglich ist, die abgeflachte Ebene 6b der Nabe 6a der Spule 7 satt aufliegend aufzunehmen.

Auch an der Rueckseite der Vorrichtung 5 ist eine zusaetzliche Kolben-Zylindereinheit 23-27 vorgesehen, die einen Kolben 24 aufnimmt. Ein Zylinder 23 ist ebenfalls als einfach wirkender Zylinder ausgebildet. Auf einer Seite ist eine Kammer 25 fuer die Zufuhr eines Druckmittels vorgesehen und die zweite Kammer des Zylinders 23 nimmt eine Feder 26 auf, die den Kolben 24 beeinflusst. Der Kolben 24 weist auf seiner Vorderseite einen Stift 27 auf, der mit einem Ende 30' einer rohrartigen Verlaengerung 30 des Kolbens 12 zusammenarbeitet.

Durch Beeinflussen der Kammer 25 mit einem Druckmittel wird der Stift 27 zurueckgefahren, die Feder 26 wird durch den Kolben 23 zusammengepresst. Daher ist es der oberen Halbschale 15 moeglich, eine freie Verschiebebewegung in Richtung des Pfeiles (f) duchzufuehren. Bleibt hingegen das Druckmittel aus, so wird der Stift 27 aufgrund der Federwirkung der Feder 26 ausgefahren und in Uebereinstimmung mit dem Ende 30' der Verlaengerung 30 positioniert. Somit sind der Kolben 12 und die obere Halbschale 15 daran gehindert, eine Verschiebebewegung durchzufuehren, wodurch die Spule 7 und die dazugehoerige Nabe 6, 6a mit Sicherheit in der Vorrichtung 1 verriegelt bleiben, auch wenn ein ploetzlicher Druckabbau, z.B. in der Kammer 14, eintreten sollte.

Am Ende des Kolbens 12 im Bereich der Verlaengerung 30 und des Endes 30' ist ein pneumatischer Unterbrecher 31 vorgesehen. Der Unterbrecher 31 funktioniert wie ein Schalter. Wird der pneumatische Unterbrecher 31, der mit einer nicht dargestellten Steuereinrichtung verbunden ist, durch die Verlaengerung 30 des Kolbens 12 betaetigt, so kann der Kolben 19 nicht betaetigt werden. Demzufolge ist es nicht moeglich, den Stift 21 auszufahren. Wird hingegen aufgrund einer vollstaendigen Ausfahrbewegung des Kolbens 12 in Richtung des Pfeiles (g) der Unterbrecher 31 in seiner Funktion unterbrochen, so wird ein Steuersignal erzeugt, das eine Betaetigung des Kolbens 19 ermoeglicht und das Einfahren des Stiftes 21 in die Bohrung 22 des rohrfoermigen Koerpers 8 ermoeglicht, um den Koerper in der gewuenschten Lage festzustellen.

Sobald der Unterbrecher 31 ausser Funktion gesetzt ist (da er nicht vom Endstueck 30 betaetigt wird), wird ein Signal, z. B. durch einen elektrischen Druckschalter, erzeugt und dazu verwendet, die Drehbewegung der Welle 2 und die Schwenkbewegung der Arme 3, 4 einzuleiten.

Im vorliegenden Beispiel wurde ein pneumatischer Kolben 12 zum Antrieb der oberen Halbschale 15 beschrieben. Es koennen auch andersartige Antriebsmittel verwendet werden, z. B. elektrische Antriebe, ohne dadurch aus dem Schutzumfang der Erfindung auszutreten.

Die Arbeitsweise der erfindungsgemaessen Vorrichtung ist folgende:
Sobald von der nicht dargestellte Steuereinheit der Maschine angezeigt wird, dass eine Spule 7, deren Papiervorrat zur Neige geht, durch eine volle Spule auszutauschen ist, wird die Nabe 6 und somit der zylindrische Rohrkörper 8 langsam in Drehbewegung versetzt, um eine Wirkverbindung zwischen dem Stift 21 des Kolbens 19 und der Bohrung 22, die in den Rohrkörper 8 eingearbeitet ist, zu ermoeglichen. In dieser Lage befindet sich die Auflageplatte 10 der unteren Halbschale 11 in genau waagerechter Lage, und die Nabe 6 ist an einer Drehbewegung gehindert. Im Anschluss daran wird der Stift 27 des Kolbens 24 derartig angetrieben, dass eine Freilage des Endstueckes 30' des Kolbens 12 erfolgt.

Im Anschluss daran wird der Kolben 12 zurueckgezogen (f), wodurch die Halbschale 15 das Ende 6a der Nabe 6 freilegt und erlaubt, die leere Spule 7 zusammen mit der Nabe 6 anzuheben, um das Ende 6a der Nabe 6 aus der als Lager dienenden Halbschale 11 zu entnehmen. Durch Zurueckfahren werden durch die Verlaengerung 30 und das Ende 30' des Kolbens 12 gleichzeitig der Unterbrecher 31 betaetigt und es wird ein elektrisches Signal erzeugt, das anzeigt, dass die Vorrichtung 5 geoeffnet ist. Nach Beladen einer neuen Spule 7, deren Nabe 6, 6a erneut die Halbschale 11 ausfuellt, wird der Kolben 12 wieder in Richtung des Pfeiles (g) bewegt. Waehrend der Schliessbewegung tritt der Stift 17 in die Bohrung 18 am Ende 6a der Nabe 6 ein, gleichzeitig wird die obere Halbschale 15 in die mit Strichpunktlinien 15' dargestellte Lage verschoben. Dadurch wird die Nabe 6, 6a mit Sicherheit in der Vorrichtung verriegelt. Die erfolgte Verriegelung wird durch den Unterbrecher 31 angezeigt, da in verriegelter Lage der Vorrichtung 5 durch den Unterbrecher 31, der durch das Bauteil 30, 30' nicht betaetigt wird, kein Steuersignal abgegeben wird. Im Anschluss wird der Kolben 24 und dessen Stift 27 derartig betaetigt, dass das Ende des Kolbens 12 verriegelt wird. Somit wird vermieden, dass die Kolben-Zylindereinheit 12-14 versehentlich eine Oeffnungsbewegung in Richtung des Pfeiles (f) einleiten kann.

Im Anschluss wird die Bohrung 22 durch den Stift 21 freigegeben, indem der Kolben 19 entsprechend beaufschlagt und verschoben wird, dadurch wird es moeglich, den rohrfoermigen Koerper 8 und somit die neu eingelegte Spule in Drehbewegung zu versetzen.

Mit besonderem Vorteil wird der Kolben 24 durch eine Feder 26 beaufschlagt, die dazu neigt, die Wirkverbindung zwischen dem Stift 27 und dem Endstueck 30' des Kolbens 12 aufrechtzuerhalten.

Der Kolben 19 wird durch eine Feder 20 in der Weise beaufschlagt, dass der Stift 21 von der Bohrung 22 ferngehalten wird.

Diese bauliche Loesung stellt eine weitere Sicherheitsmassnahme dar, mit der auch bei Druckabfall im Druckmedium P die Vorrichtung 5 mit Sicherheit durch die Wirkung der Feder 26 geschlossen bleibt. Dadurch wird eine sichere Verriegelung zwischen dem Stift 27 und dem Endstueck 30' gewaehrleistet. Das Federmittel 20 ist hingegen bestrebt, den Stift 21 von der Bohrung 22 fernzuhalten. Diese Wirkverbindung kann ausschliesslich unter Zuhilfenahme des Druckmediums durchgefuehrt werden.

## Patentansprüche

1. Vorrichtung zum automatischen Verriegeln einer Nabe (6, 6a) einer aus bandfoermigem Material bestehenden Spule (7) mittels einer Halterung zur Aufnahme eines von der Spule (7) abstehenden Nabenendes (6a), wobei die Halterung aus einer schalenfoermigen Aufnahme (11) zur Lagerung des unteren Umfangsteiles (6b) des Nabenendes (6a) und einem in Richtung der Pfeile (f, g) verschiebbaren Schalenteil (15) zum Abdecken oder Freigeben des oberen Umfangsteils des Nabenendes (6a) besteht, **dadurch gekennzeichnet**,
dass die Halterung am freien Ende eines um eine horizontale Achse drehbaren Armes (3, 4) einer Spulenwechselvorrichtung (1) angeordnet ist,
dass das verschiebbar angeordnete Schalenteil (15) mit einem von einem Druckmittel antreibbaren Kolben (12) in Wirkverbindung steht, dessen Achse sich mit der Achse der Nabe (6, 6a) deckt und der von einem drehbar im Arm (3, 4) gelagerten Rohrkörper (8) aufgenommen wird,
dass dem Kolben (12) ein von diesem betaetigbarer Unterbrecher (31) fuer die Anzeige der ausgefahrenen Verriegelungsstellung oder der eingefahrenen Oeffnungsstellung des Kolbens (12) des beweglichen Halbschalteiles (15) zugeordnet ist und
dass dem Kolbenende (30, 30') eine steuerbare Kolben-Zylindereinheit (23 - 27) zugeordnet ist, die den Kolben (12) bei ausgefahrener Stellung (15') des Schalenteiles (15) verriegelt.

2. Vorrichtung nach Anspruch 1, **dadurch gekennzeichnet**, dass die untere Halbschale (11) an ihrem Grund eine ebene Auflageplatte (10) aufnimmt, auf der ein ebenes Teilstueck (6b) des Endstueckes (6a) der Nabe (6) aufliegt.

3. Vorrichtung nach Anspruch 1 und 2, **dadurch gekennzeichnet**, dass der zylinderfoermige Rohrkörper (8) zur Aufnahme der schalenfoermigen Aufnahme (11) und des Schalenteils (15) drehbar am freien Ende des Armes (3 bzw. 4) gelagert ist.

4. Vorrichtung nach einem oder mehreren der vorhergehenden Ansprueche, **dadurch gekennzeichnet**, dass der Rohrkörper (8) einen antreibbaren Kolben (12) aufnimmt, der mit dem Halbschalenteil (15) verbunden ist.

5. Vorrichtung nach einem oder mehreren der vorhergehenden Ansprueche, **dadurch gekennzeichnet**, dass das rueckwaertige Ende (30) des Rohrkörpers (8) mit einer drehbaren Kupplung (16) fuer die Zufuehrung eines Druckmediums (P) zu den Kammern (13, 14) im Inneren des Rohrkörpers (8) ausgeruestet ist.

6. Vorrichtung nach einem oder mehreren der vorhergehenden Ansprueche, **dadurch gekennzeichnet**, dass auf der Vorderseite des Kolbens (12) nahe des Schalenteils (15) ein federbelasteter Zentrierstift (17) vorgesehen ist, der mit einer Zentrierbohrung (18) im Ende (6a) der Nabe (6) in Verbindung bringbar ist.

7. Vorrichtung nach einem oder mehreren der vorhergehenden Ansprueche, **dadurch gekennzeichnet**, dass der Arm (3 bzw. 4) eine Kolben-Zylindereinheit (19 - 21) aufnimmt, die einen Stift (21) traegt, der mit einer Bezugsbohrung (22) im Mantel des zylinderfoermigen Rohrkörpers (8) verbindbar ist.

8. Vorrichtung nach einem oder mehreren der vorhergehenden Ansprueche, **dadurch gekennzeichnet**, dass die Kolben-Zylindereinheit (23 - 27) einen Stift (27) traegt, der mit einem Ende des Kolbens (12) verbindbar ist.

## Claims

1. Device for the automatic locking of a hub (6, 6a) of a coil (7) consisting of strip-like material, by means of a holder for receiving a hub end (6a) projecting from the coil (7), the holder consisting of a shell-shaped receptacle (11) for supporting the lower peripheral part (6b) of the hub end (6a) and a shell part (15) which can be displaced in the direction of the arrows (f, g) for covering or releasing the upper peripheral part of the hub end (6a), characterized in that the holder is arranged on the free end of an arm (3, 4), rotatable about a horizontal axis, of a coil change device (1), in that the displaceably arranged shell part (15) is in operative connection with a piston (12) which can be driven by a pressure medium, the axis of the said piston coinciding with the axis of the hub (6, 6a) and the said piston being received by a tubular body (8) supported rotatably in the arm (3, 4), in that the piston (12) has assigned to it an interruptor (31) which can be actuated by it for indicating the extended locking position or the retracted opening position of the piston (12) of the movable half-shell part (15) and in that the piston end (30, 30') has assigned to it a controllable piston-cylinder unit (23-27), which locks the piston (12) in the extended position (15') of the shell part (15).

2. Device according to Claim 1, characterized in that the lower half-shell (11) receives on its base a flat support plate (10), on which a flat part (6b) of the end piece (6a) of the hub (6) rests.

3. Device according to Claims 1 and 2, characterized in that the cylindrical tubular body (8) is supported rotatably on the free end of the arm (3 or 4) for receiving the shell-shaped receptacle (11) and the shell part (15).

4. Device according to one or more of the preceding claims, characterized in that the tubular body (8) receives a drivable piston (12), which is connected to the half-shell part (15).

5. Device according to one or more of the preceding claims, characterized in that the rearward end (30) of the tubular body (8) is equipped with a rotatable coupling (16) for the supply of a pressure medium (P) to the chambers (13, 14) in the interior of the tubular body (8).

6. Device according to one or more of the preceding claims, characterized in that, on the front side of the piston (12), close to the shell part (15), there is provided a spring-loaded centring pin (17), which can be brought into connection with a centring hole (18) in the end (6a) of the hub (6).

7. Device according to one or more of the preceding claims, characterized in that the arm (3 or 4) receives a piston-cylinder unit (19-21), which carries a pin (21), which can be connected to a reference hole (22) in the cover of the cylindrical tubular body (8).

8. Device according to one or more of the preceding claims, characterized in that the piston-cylinder unit (23-27) carries a pin (27), which can be connected to one end of the piston (12).

## Revendications

1. Dispositif de verrouillage automatique d'un moyeu (6, 6a) d'une bobine (7) réalisé en un matériau en forme de bande au moyen d'une fixation pour la réception d'une extrémité de moyeu (6a) faisant saillie de la bobine (7), la fixation étant constituée d'une réception en forme de coupe (11) pour loger la partie périphérique inférieure (6b) de l'extrémité de moyeu (6a) et d'une partie de coque (15) déplaçable dans la direction des flèches (f, g) pour couvrir ou dégager la partie de pourtour supérieure de l'extrémité de moyeu (6a), caractérisé en ce que la fixation est disposée à l'extrémité libre d'un bras (3, 4) pouvant tourner autour d'un axe horizontal d'un dispositif de changement de bobine (1), en ce que la partie de coupe déplaçable (15) est en liaison active avec un piston (12) pouvant être entraîné par un moyen sous pression dont l'axe coincide avec l'axe du moyeu (6, 6a) et qui est reçu par un corps tubulaire (8) logé de façon rotative dans le bras (3, 4), en ce qu'il est associé au piston (12) un interrupteur (31) actionnable par celui-ci pour l'indication de la position de verrouillage sortie ou de la position d'ouverture rentrée du piston (12) de la partie déplaçable formant demi-coupe (15) et en ce qu'il est associé à l'extrémité de piston (30, 30') une unité commandable à piston et à cylindre (23-27) qui verrouille le piston (12) lorsque la partie de coupe (15) se trouve dans la position sortie (15').

2. Dispositif selon la revendication 1, caractérisé en ce que la demi-coupe inférieure (11) reçoit dans son fond une plaque d'appui plane (10) sur laquelle repose une pièce partielle plane (6b) de la pièce d'extrémité (6a) du moyeu (6).

3. Dispositif selon la revendication 1 et 2, caractérisé en ce que le corps tubulaire cylindrique (8) pour la réception du logement en forme de coupe (11) et de la partie de coupe (15) est monté à rotation à l'extrémité libre du bras (3) ou (4).

4. Dispositif selon l'une ou plusieurs des revendications précédentes, caractérisé en ce que le corps tubulaire (8) reçoit un piston (12) pouvant être entraîné qui est relié à la partie formant demi-coupe.

5. Dispositif selon l'une ou plusieurs des revendications précédentes, caractérisé en ce que l'extrémité arrière (30) du corps tubulaire (8) est pourvue d'un accouplement tournant (16) pour l'amenée d'un milieu sous pression (P) aux chambres (13, 14) dans l'intérieur du corps tubulaire (8).

6. Dispositif selon l'une ou plusieurs des revendications précédentes, caractérisé en ce qu'il est prévu sur le côté avant du piston (12) au voisinage de la partie de coupe (15) une cheville de centrage (17) soumise à l'action d'un ressort qui peut être mise en prise avec un perçage central (18) à l'extrémité (6a) du moyeu (6).

7. Dispositif selon l'une ou plusieurs des revendications précédentes, caractérisé en ce que le bras (3 ou 4) reçoit une unité à piston et à cylindre (19-21) qui porte une cheville (21) qui peut être mise en prise avec un perçage correspondant (22) dans l'enveloppe du corps tubulaire cylindrique (8).

8. Dispositif selon l'une ou plusieurs des revendications précédentes, caractérisé en ce que l'unité à piston et à cylindre (23-27) porte une cheville (27) qui peut être reliée à une extrémité du piston (12).
